# EUROPÄISCHE PATENTSCHRIFT

(11) **EP 0 259 606 B1**
(45) Veröffentlichungstag und Bekanntmachung des Hinweises auf die Patenterteilung: **23.01.1991**
(21) Anmeldenummer: 87111286.8
(22) Anmeldetag: 04.08.1987
(51) Int. Cl.: H01J 23/027

(54) **Elektronenstrahlauffänger für Laufzeitröhren**
Electron-beam collector or a transit-time tube
Collecteur de faisceau électronique pour un tube à temps de transit

(30) Priorität: 29.08.1986 DE 3629461
(43) Veröffentlichungstag der Anmeldung: 16.03.1988
(73) Patentinhaber: SIEMENS AKTIENGESELLSCHAFT, 80333 München (DE)
(72) Erfinder: Bibracher, Wilhelm, D-8011 Otterloh (DE); Hauser, Josef, Ing. grad., D-8182 Bad Wiessee (DE)

(56) Entgegenhaltungen:
- DE-A- 2 906 657
- FR-A- 2 038 785
- FR-A- 2 219 518
- US-A- 3 076 159
- US-A- 3 208 126
- US-A- 3 586 100
- US-A- 3 751 802

## Beschreibung

Die Erfindung bezieht sich auf einen Elektronenstrahlauffänger gemäß dem Oberbegriff des Patentanspruchs 1.

Aus der DE-PS-24 49 890 ist ein Mehrstufen- Kollektor für Laufzeitröhren, insbesondere Wanderfeldröhren bekannt, mit mehreren den Elektronenstrahl umgebenden Auffangelektroden, die durch Isolierkörper (Distanzstücke) voneinander beabstandet sind welche mit den von ihnen beabstandeten Auffangelektroden in fester Verbindung stehen, wobei diese Elektroden jeweils von einer Manschette mit einer im Vergleich zu den Elektroden kleinen Wärmeausdehnung der mit den Elektroden verbundenen Distanzstücke angepaßt ist. Dabei sind alle Teile des Elektronenstrahlauffängers an ihren Berührungsflächen miteinander verlötet.

Die FR-A-2 219 518 beschreibt Wanderfeldröhren gemäß dem Oberbegriff von Anspruch, bei denen runde Isolierstoffstäbe in den Spalt zwischen einem Elektrodenstrahlauffänger und einem Gehäuse eingepreßt sind. Als Material für das Gehäuse wird rostfreier Stahl genannt. Runde Isolierstoffstäbe haben jedoch einen relativ kleinen Berührungsbereich mit den angrenzenden Flächen. Ein optimaler Wärmeübergang ist daher dort nicht zu erreichen.

Die US-A-3 208 126 beschreibt eine Ausführungsform mit vergrößerter Auflagefläche, in die runde Isolierstoffstäbe in entsprechende Ausnehmungen der Gehäusewand eingedrückt werden. Zum Eindrücken wird die Wendel aufgeweitet und soll dadurch federnd an; den Stäben anliegen. Dieses Verfahren ist aufwendig, der Wärmeübergang wird auch hier nichtiOptimal sein, zumal da das Aufweiten nur bei einer relativ geringen Zahl von Stäben gelingen kann. Während des Aufweitens muß nämlich eine Ausdehnung der Feder in freie Zwischenräume möglich sein, damit anschließend ein Federdruck bestehen bleiben kann.

Der Erfindung liegt die Aufgabe zugrunde, einen Mehrstufenkollektor zu schaffen, der sich bei einwandfreier elektrischer Isolation der Auffangelektroden und mechanischer Robustheit durch eine optimale Ableitung der durch hohe elektrische Verlustleistung bedingten Wärme auszeichnet und der insbesondere relativ einfach herstellbar ist.

Diese Aufgabe wird erfindungsgemäß durch einen Elektronenstrahlauffänger mit den Merkmalen des Anspruchs 1 gelöst.

Vorteilhafte Ausgestaltungen bzw. Weiterbildungen der Erfindung sind Gegenstand zusätzlicher Ansprüche.

Die mit der Erfindung erzielten Vorteile bestehen insbesondere darin, daß statt der bisherigen aufwendigen Löttechnik bei Zusammenbau der Einzelteile des Elektronenstrahlauffängers nunmehr eine einfache Klemmtechnik angewendet wird. Hierdurch werden aufwendig Metallisierungen von zu verlötenden Metall-Keramikteilen vermieden. Zudem können die beim Verlöten auftretenden Unsicherheiten hinsichtlich exakter Verbindungen der Einzelteile nicht erst auftreten. Durch die mittels des Aufschrumpfens bewirkten innigen Verbindung von Metall- und Isolierteilen sowie durch die Auswahlmöglichkeit besonders gut wärmeleitender Isolierstoffe für die Isolierteile wird eine optimale Wärmeableitung der an den Auffangelektroden auftretenden Verlustwärme erreicht, Darüber hinaus treten gegenüber bekannten Elektronenstrahlauffängern keine lsolationsprobleme hinsichtlich der elektrischen Durchschlagsfestigkeit zwischen den Auffangelektroden sowie zwischen diesen und der Außen-oder Vakuumhülle auf.

Ein bevorzugtes Ausführungsbeispiel der Erfindung ist in den Figuren der Zeichnung dargestellt und wird im folgenden näher beschrieben. Es zeigen:
Fig. 1 einen erfindungsgemäßen Elektronenstrahlauffänger schematisch in Schnitt und
Fig. 2 das Ausführungsbeispiel der Fig. 1 im Schnitt 11-11.

Der in den Figuren 1 und 2 dargestellte Elektronenstrahlauffänger ist als Zweistufen-Kollektor ausgebildet und besteht im wesentlichen aus zwei in Richtung der Elektronenstrahlachse in Abstand hintereinander angeordneten hohlzylindrischen Auffangelektroden 1, 2. Die erste Auffangelektrode 1 weist eine Elektronenstrahleintrittsöffnung auf, und die zweite Auffangelektrode ist als Auffängerboden ausgebildet. Der Boden ist dabei zum Verhindern eines Elektronenrückflie- ßens trichterförmig zugespitzt. Zwischen den beiden Auffangelektroden 1, 2 und der aus Kupfer bestehenden Außen- oder Vakuumhülle 3 sind zwei in axialer Richtung verlaufende, halbschalenförmige Isolierteile 4 angeordnet. Die Isolierteile 4 bestehen vorzugsweise aus Bornitrid, Aluminiumoxid, Berylliumoxid oder Aluminiumitrid. Auch andere Isoliermaterialien mit ähnlich günstigen Eigenschaften, insbesondere hoher Wärmeleitfähigkeit, sind verwendbar. Die Auffangelektroden 1, 2 bestehen vorzugsweise aus Kupfer. Die Auffangelektroden 1, 2 können jedoch statt aus Kupfer aus Molybdän oder aus ähnlichen Metallen bzw. Legierungen bestehen. Die aus Kupferbestehende Auben- oder Vakuumhülle 3 ist auf die halbschalenförmigen Isolierteile 4 aufgeschrumpft, und zwar derart, daß die Halbschalen 4 an die Auffangelektroden 1, 2 und die aus Kupfer bestehende Auben- oder Vakuumhülle 3 angepreßt sind.

Das Aufschrumpfen wird zweckmäßig folgendermaßen vorgenommen: Zunächst werden die Halbschalen 4 an den voneinander beabstandeten Auffangelektroden 1, 2 gehaltert. Das kann beispielsweise mittels Klemmen z.B. aus Molybdän geschehen. Vorteilhaft ist es dabei, Auffangelektroden 1, 2 zu verwenden, die jeweils mindestens eine Auskragung 5 aufweisen, wobei die beiden Halbschalen 4, jeweils mit entsprechenden Innennuten 6 versehen sind, so daß die Teile zusammensteckbar sind, und zwar unter Einhaltung der vorgegebenen Bemessungen. Es kann jedoch auch zweckmäßig sein, die Fixierung statt durch Auskragungen und entsprechende Innennuten in den zusammenzufügenden Teilen, mittels Stiften, Kerben, Stufen oder dergleichen vorzunehmen. Anschließend werden die Auffangelektroden 1, 2 mit den Halbschalen 4 in die zuvor auf eine Temperatur von ca. 500°C bis 800°C beispielsweise durch Quarzlampen in einem Ofen erhitzte aus Kupferbestehende Außen- oder Vakuumhülle 3 eingeschoben. Dann wird die Außen- oder Vakuumhülle 3 wieder abgekühlt und schrumpft währens diese Vorganges auf die Halbschalen 4 auf, so daß die geforderte mechanisch robuste Verbindung zwischen dan Auffangelektroden 1 und 2, den Halbschalen 4 und er Außen- oder Vakuumhülle entsteht.

## Patentansprüche

1. Elektronenstrahlauffänger für Laufzeitröhren, insbesondere Mehrstufen-Kollektor für Wanderfeldröhren, mit mehreren den Elektronenstrahl umgebenden, in Richtung der Elektronenstrahlachse hintereinander angeordneten Auffangelektroden, die elektrisch voneinander isoliert und von einer metallischen Außen- oder Vakuumhülle umgeben sind, wobei zwischen den Auffangelektroden und der Außenhülle Isolierteile angeordnet sind und wobei die Isolierteile durch radialen Druck in ihrer Lage gehalten sind, dadurch gekennzeichnet, daß er zwei Isolierteile enthält, die halbschalenförmig ausgebildet sind, daß die metallische Außen- oder Vakuumhülle (3) aus Kupfer besteht und auf die halbschalenförmigen Isolierteile (4) aufgeschrumpft ist und daß die Isolierteile (4) durch die metallische Außen- oder Vakuumhülle (3) an die Auffangelektroden (1, 2) angepreßt sind.

2. Elektronenstrahlauffänger nach Anspruch 1, dadurch gekennzeichnet, daß die halbsqhalenförmigen Isolierteile (4) aus Bornitrid, Aluminiumoxid, Berylliumoxid oder Aluminiumnitrid bestehen.

3. Elektronenstrahlauffänger nach einem der Ansprüche 1 oder 2, dadurch gekennzeichnet, daß die Auffangelektroden (1, 2) jeweils mindestens eine Auskragung (5) und die halbschalenförmigen Isolierteile (4) jeweils entsprechende Innennuten (6) aufweisen.

4. Verfahren zur Herstellung eines Elektronenstrahlauffängers nach einem der Ansprüche 1 bis 3, dadurch gekennzeichnet, daß die halbschalenförmigen Isolierteile (4) an den voneinander beabstandeten Auffangelektroden (1, 2) gehaltert werden, daß die Auffangelektroden (1, 2) mit den Isolierteilen (4) in die zuvor auf eine Temperatur von ca. 700 bis 800°C erhitzte kupferne Außen-oder Vakummhülle (3) eingeschoben werden und daß die Außen- oder Vakuumhülle (3) anschließend abgekühlt und somit auf die Isolierteile (4) aufgeschrumpft wird.

## Revendications

1. Collecteur de faisceau d'électrons pour des tubes à temps de transit, notamment collecteur à plusieurs étages pour des tubes à ondes progressives, comportant plusieurs électrodes de captage qui entourent le faisceau d'électrons, qui sont disposées les unes derrière les autres dans la direction de l'axe faisceau d'électrons et qui sont isolées électriquement les unes par rapport aux autres et sont entourées par une enceinte extérieure ou une enceinte à vide métallique, et dans lequel des éléments isolants sont disposés entre les électrodes de captage et l'enceinte extérieure et sont maintenus dans leur position au moyen d'une pression radiale, caractérisé par le fait qu'il contient deux éléments isolants, qui sont réalisés sous la forme de demicoques, que l'enceinte extérieure ou l'enceinte à vide métallique (3) est réalisée en cuivre et est emmanchée à chaud sur les éléments isolantes en forme de demi-coques (4) et que les éléments isolants (4) sont repoussés par l'enceinte extérieure ou l'enceinte à vide métallique (3) contre les électrodes de captage (1, 2).

2. Collecteur de faisceau d'électrons suivant la revendication 1, caractérisé par le fait que les éléments isolants en forme de demi-coques (4) sont formés par du nitrure de bore, de l'oxyde d'aluminium, de l'oxyde de béryllium ou du nitrure d'aluminium.

3. Collecteur de faisceau d'électrons suivant l'une des revendications 1 ou 2, caractérisé par le fait que les électrodes de captage (1, 2) comportent respectivement au moins un collet (5) et que les éléments isolants en forme de demi-coques (4) possèdent des gorges intérieures correspondantes (6).

4. Procédé pour fabriquer un collecteur de faisceau d'électrons suivant l'une des revendications 1 à 3, caractérisé par le fait qu'on maintient les éléments isolants en forme de demi-coques (4) sur les électrodes de captage (1, 2) espacées l'une de l'autre, qu'on insère les électrodes de captage (1, 2) équipées des éléments isolants (4) dans l'enceinte extérieure ou l'enceinte à vide en cuivre (3), préalablement chauffée à une température d'environ 700 à 800°C et qu'on refroidit ensuite l'enceinte extérieure ou l'enceinte à vide (3), qui se rétracte par conséquent sur les éléments isolants (4).

## Claims

1. Electron beam collector for velocity-modulated tubes, preferably multi-stage collectors for travelling-wave tubes, having a plurality of collecting electrodes surrounding the electron beam and arranged behind one another in the direction of the electron beam axis, said collecting electrodes being electrically insulated from one another and surrounded by a metallic outer or vacuum envelope, insulating part is being arranged between the collecting electrodes and the outer envelope and the insulating parts being held in their position by radial pressure, characterized in that said electron beam collector contains two insulating parts which are half shell-shaped, in that the metallic outer or vacuum envelope (3) consists of copper and is shrunk onto the half shell-shaped insulating parts (4), and in that the insulating parts (4) are pressed by the metallic outer or vacuum envelope (3) against the collecting electrodes (1,2).

2. Electron beam collector according to Claim 1, characterized in that the half shell-shaped insulating parts (4) consist of boron nitride, aluminium oxide, beryllium oxide or aluminium nitride.

3. Electron beam collector according to one of Claims 1 or 2, characterized in that the collecting electrodes (1, 2) have at least one projection (5) each and the half shell-shaped insulating parts (4) have in each case corresponding internal grooves (6).

4. Method for producing an electron beam collector according to one of Claims 1 to 3, characterized in that the half shell-shaped insulating parts (4) are secured at the collecting electrodes (1, 2) which are spaced from one another, in that the collecting electrodes (1, 2) together with the insulating parts (4) are inserted into the copper outer or vacuum envelope (3) previously heated to a temperature of approximately 700 to 800°C, and in that the outer or vacuum envelope (3) is subsequently cooled down and thus shrunk onto the insulating parts (4).
